# EUROPÄISCHE PATENTSCHRIFT

(11) **EP 3 585 985 B1**
(45) Veröffentlichungstag und Bekanntmachung des Hinweises auf die Patenterteilung: **26.05.2021**
(21) Anmeldenummer: 18720124.9
(22) Anmeldetag: 10.04.2018
(51) Int. Cl.: F01K 13/02, F01K 13/00, F01D 25/00, F01K 9/00, F01D 21/00, F01D 11/04

(54) **VERFAHREN ZUR KONSERVIERUNG**
PRESERVATION METHOD
PROCÉDÉ DE CONSERVATION

(30) Priorität: 11.04.2017 DE 102017206196
(43) Veröffentlichungstag der Anmeldung: 01.01.2020
(73) Patentinhaber: Siemens Energy Global GmbH & Co. KG, 81739 München (DE)
(72) Erfinder: JURETZEK, Uwe, 91058 Erlangen (DE); RZIHA, Michael, 8340 Hinwil (CH); GOBRECHT, Edwin, 40885 Ratingen (DE); SCHÖTTLER, Michael, 91052 Erlangen (DE)
(86) Internationale Anmeldenummer: PCT/EP2018/059155
(87) Internationale Veröffentlichungsnummer: WO 2018/189176

(56) Entgegenhaltungen:
- EP-A1- 2 995 785
- WO-A1-02/081870
- DE-A1- 4 439 516
- DE-A1-102014 210 221
- DE-A1-102014 210 225
- DE-A1-102014 225 711

## Beschreibung

Die Erfindung betrifft eine Kraftwerksanlage sowie ein Verfahren zur Konservierung einer Kraftwerksanlage.

Eine Kraftwerksanlage sowie ein Verfahren zur Konservierung dieser sind zum Beispiel in dem Dokument DE 10 2014 225711 A1 offenbart.

Bei einer Kraftwerksanlage mit Dampfturbine müssen bei längeren Stillständen die Dampfturbine und der Kondensator konserviert werden, um Korrosion zu begrenzen. Gleichzeitig besteht bei thermischen Kraftwerken mit Wasser-Dampf-Kreislauf der Anspruch, nach längerem Stillstand denselben schnell wieder anfahren zu können und während des Anfahrens schnell chemische Dampfreinheit zu erreichen, um möglichst bald die Dampfturbine wieder in Betrieb nehmen zu können.

Bisher wurde bei längeren Stillständen das Vakuum gebrochen, d.h. Dampfturbine und Kondensator wurden mit Umgebungsluft gefüllt. Die somit in Dampfturbine und Kondensator enthaltene Umgebungsluft wurde mittels Trocknern soweit getrocknet, dass Korrosion durch die weitgehende Abwesenheit von Feuchte ausreichend eingedämmt war. Eine kritische Stelle ist in diesem Zusammenhang der Kondensatsammelbehälter, aus welchem das Kondensat entweder komplett abgelassen oder zumindest der Füllstand reduziert wird. Dies erschwert das Wiederanfahren. Darüber hinaus wird durch das Vakuumbrechen über die Umgebungsluft auch "Verschmutzung" in Dampfturbine und in den Kondensator eingetragen, so dass die erforderliche Dampfreinheit beim Wiederanfahren entsprechend schwerer zu erreichen ist und der Anfahrprozess entsprechend länger dauert.

Korrosion kann entweder durch die Abwesenheit von Feuchte (bisher meist üblicher Ansatz in Bezug auf Dampfturbine und Kondensator) oder von Sauerstoff verhindert werden. Beispielsweise wird Stickstoff bereits heute üblicherweise zur Korrosionsvermeidung und Konservierung im dampfführenden Bereich des Kessels und im Dampfleitungsbereich eingesetzt. Aufgabe der Erfindung ist es, eine Kraftwerksanlage bereitzustellen, mit der ein Konservierungsverfahren möglich ist, das sowohl im Hinblick auf Wirksamkeit und Kosteneffizienz als auch im Hinblick auf Schnellstartfähigkeit der Kraftwerksanlage vorteilhaft ist. Eine weitere Aufgabe der Erfindung ist es, ein entsprechendes Verfahren zur Konservierung anzugeben.

Die Erfindung löst die auf eine Kraftwerkanlage gerichtete Aufgabe, indem sie vorsieht, dass bei einer derartigen Kraftwerksanlage umfassend eine Dampfturbine mit einer Welle, einen der Dampfturbine in Dampfströmungsrichtung nachgeschalteten Kondensator, eine dem Kondensator nachgeschaltete Vakuumpumpe, ein Dichtdampfsystem mit Wellendichtungen und eine in die Wellendichtungen mündende Dichtdampfversorgungsleitung, in den Kondensator eine erste Stickstoffleitung mündet und in die Dichtdampfversorgungsleitung eine zweite Stickstoffleitung sowie eine von der Vakuumpumpe abzweigende Rezirkulationsleitung münden.

Durch die Möglichkeit der Einleitung von Stickstoff in das Dichtdampfsystem und zusätzlich auch direkt in den Kondensator, kann die Dampfturbine/ der Kondensator während des Abfahrens in den konservierten Zustand auf einen geringen (wenige mbar) Stickstoff-Überdruck gebracht werden. Über die Rezirkulationsleitung kann der Stickstoffbedarf vergleichsweise gering gehalten werden.

Die Verwendung von Stickstoff zur Konservierung der Dampfturbine als Alternative zum Trocknen führt zu verringertem Wasserverbrauch - das Kondensat im Kondensatsammelbehälter wird nicht mehr verworfen, damit ergibt sich eine Reduzierung des Abwasseranfalls.

Generell entfallen die Betriebskosten für den Trockner.

In einer vorteilhaften Ausführungsform der Erfindung umfassen die Wellendichtungen Sperrdampfkammern und Wrasendampfkammern, wobei die Dichtdampfversorgungsleitung in die Sperrdampfkammern mündet und die Wrasendampfkammern mit einem Wrasendampf-Gebläse verbunden sind, um in die Wellendichtungen eindringende Luft und einen Teilmengenstrom des Dampfes aus den Sperrdampfkammern abzusaugen und einem Wrasendampf-Kondensator zuzuführen. Über diese Anordnung kann im Falle einer Konservierung mit Stickstoff auch der Stickstoff gesammelt bzw. kontrolliert abgezogen und ggf. einer Weiterverwendung zugeführt werden. Insbesondere kann Stickstoff, der im Falle einer stehenden, konservierten Anlage in nennenswertem Umfang benötigt wird bzw. anfällt, rückgewonnen werden.

In einer weiteren vorteilhaften Ausführungsform ist ein elektrischer Überhitzer in die Dichtdampfversorgungsleitung geschaltet und die Stickstoffleitung mündet stromauf des Überhitzers in die Dichtdampfversorgungsleitung. Falls notwendig kann die Warmhaltung/ Anwärmung der Dampfturbine durch die Aufwärmung des Stickstoffs über den im Dichtdampfsystem vorhandenen elektrischen Überhitzer (eigentlich Hilfsdampfüberhitzer) unterstützt werden.

Die auf ein Verfahren gerichtete Aufgabe wird gelöst durch ein Verfahren zur Konservierung einer Kraftwerksanlage umfassend eine Dampfturbine, einen der Dampfturbine nachgeschalteten Kondensator, eine dem Kondensator nachgeschaltete Vakuumpumpe und ein Dichtdampfsystem, wobei beim Abfahren der Dampfturbine in einen konservierten Zustand Stickstoff in das Dichtdampfsystem und in den Kondensator eingeleitet wird, und die Dampfturbine und der Kondensator auf Stickstoff-Überdruck gebracht werden und die Vakuumpumpe abgeschaltet wird, wobei beim Anfahren der Dampfturbine an der Abluft der Vakuumpumpe Stickstoff abgezweigt und wieder dem Dichtdampfsystem zugeführt wird.

Es ist vorteilhaft, wenn Stickstoff stromauf eines elektrischen Überhitzers in eine Dichtdampfversorgungsleitung des Dichtdampfsystems eingeleitet wird. Der elektrische Überhitzer im Dichtdampfsystem stellt dabei sicher, dass der über das Dichtdampfsystem eingespeiste Stickstoff ausreichend hohe Temperaturen für die Wellendichtdampfversorgung hat.

Durch frühzeitigere Umstellung auf Stickstoff-Versorgung kann der Dichtdampfbedarf nach dem Abfahren reduziert werden, was mehr Wärme im Kessel belässt und diesen damit länger heiß-/warmstartfähig hält.

Es ist daher zweckmäßig, wenn beim Abfahren der Kraftwerkanlage (1) Stickstoff gemeinsam mit Dampf in die Dichtdampfversorgungsleitung (8) eingespeist wird, sobald das Vakuum gebrochen werden kann.

Im Hinblick auf einen sparsamen Umgang mit Stickstoff ist es vorteilhaft, wenn nach dem Abfahren der Dampfturbine nach Erreichen eines Stickstoff-Überdrucks in der Dampfturbine und im Kondensator die Stickstoffversorgung des Dichtdampfsystems während der Konservierungsphase außer Betrieb genommen wird. Nach Erreichen eines leichten Stickstoff-Überdruckes in Dampfturbine bzw. Kondensator kann der Überdruck durch die Stickstoff-Nachspeisung am Kondensator aufrechterhalten werden. Dieses Vorgehen senkt den Stickverbrauch.

Dabei ist auf Temperaturschwankungen zu achten. Insbesondere ist es vorteilhaft, wenn vor einer erwartbaren Temperaturänderung, insbesondere Abkühlung, in der Dampfturbine oder im Kondensator ein Stickstoffdruck in der Dampfturbine oder im Kondensator erhöht wird. Ansonsten kann im ungünstigen Fall Umgebungsluft in die Dampfturbine bzw. den Kondensator hineingesaugt werden. Eine solche Temperaturschwankung und damit verbundene Druckschwankung in Dampfturbine bzw. Kondensator kann z.B. durch den Betrieb des Hauptkühlwassersystems während der Konservierung hervorgerufen werden. Derartige Umwälzungen des Kühlwassers während längerer Stillstände sind von Zeit zu Zeit aus chemischer/ biologischer Sicht notwendig.

Um diese Probleme zu vermeiden, ist eine entsprechende Stickstoffdruckregelstrategie notwendig, die auch Betriebszustandsänderungen berücksichtigt, z.B. kann vor Anschalten der Kühlwasserpumpen, der Stickstoff-Druck zuvor leicht erhöht werden. Auch eine regelmäßige Überprüfung des Restsauerstoffes im konservierten Volumen ist notwendig.

Vorteilhafter Weise wird beim Anfahren der Kraftwerksanlage, solange kein ausreichender Dichtdampf vorliegt, kontinuierlich Stickstoff über das Dichtdampfsystem nachgespeist. Insbesondere erfolgt dies während der Kondensator-Evakuierung zur Sperrung der Dampfturbinenwellendichtung. Damit wird ein Nachströmen von Umgebungsluft in die Dampfturbine und infolgedessen eine Kontamination des Wasser-Dampf-Kreislaufes verhindert. Eine vom Abhitzedampferzeuger unabhängige Dichtdampfversorgung ist somit nicht nötig, d.h. es könnte ggf. ein separater Hilfsdampferzeuger eingespart werden. Dies führt auch zu Energieeinsparungen.

Ganz besonders vorteilhaft ist es, wenn zum Anfahren der Kraftwerksanlage Stickstoff vom Kondensator in das Dichtdampfsystem rezirkuliert wird, und zwar nachdem Luft in einer Rezirkulationsleitung vom Kondensator zum Dichtdampfsystem ausgetrieben wurde und nachdem ein ausreichender Unterdruck im Kondensator erreicht wurde, der ein Öffnen von Dampfumleitstationen erlaubt. Ausreichender Unterdruck bedeutet typischerweise 600 mbar.

Weiterhin vorteilhaft ist es, wenn die Warmhaltung oder Aufwärmung der Dampfturbine durch Aufwärmung des Stickstoffs über einen im Hilfsdampfsystem angeordneten elektrischen Überhitzer unterstützt wird.

Es ist zweckmäßig, wenn die mit Stickstoff angereicherte Abluft aus den Wrasendampfkammern verdichtet und einem Stickstoffgenerator als Eingangsluft zu Verfügung gestellt wird. Weiterhin ist es zweckmäßig, wenn für die Konservierung während des Abfahrens und während des Stillstandes eine vergleichsweise kleine, hochreine Stickstoffmenge und für das Anfahren eine im Vergleich dazu größere, unreinere Stickstoffmenge pro Zeit bereitgestellt wird.

Vorteilhafter Weise ist das Wrasendampfsystem zumindest zeitweise während einer gezielten Stickstoffbefüllung des Kondensators und der Dampfturbine in Betrieb.

Mit der Erfindung ergeben sich zahlreiche Vorteile. Beispielsweise ermöglicht die Erfindung neben einer gegenüber dem heutigen Konzept (Trockner basiert) deutlich verbesserten Konservierung (z.B. stark verminderte Korrosion im Kondensatsammelbehälter) auch Kosteneinsparungen (beim Invest wie auch im Betrieb) bei gleichzeitig maximal verkürzter Anfahrzeit aus dem längeren Stillstand und dies ohne dass eine externe Hilfsdampfquelle benötigt wird. Die Vorbereitungszeit bis zum eigentlichen Startzeitpunkt sind beispielsweise dadurch gegenüber dem Stand der Technik verkürzt, dass der Kondensatsammelbehälter bereits gefüllt ist bzw. dass nicht auf die Dichtdampfbereitstellung gewartet werden muss.

Die Investkosteneinsparungen resultieren aus dem Entfall des bisherigen Trockners einschließlich Anschlussleitungen, des Hilfsdampfkessels einschließlich Nebenanlagen bzw. von zusätzlichen Anfahreinrichtungen zur frühzeitigen Dichtdampfversorgung aus der kalten Zwischenüberhitzung und damit aus dem Kessel, etc. Die gegenzurechnenden Kosten für die Stickstoff-Versorgung sind deutlich geringer und beinhalten im Wesentlichen den Stickstoff-Speicher, Rohrleitungen und Ventile zur Stickstoff-Versorgung bzw. zur Stickstoff-Abfuhr ins Freie.

Falls eine Stickstoff-Gewinnungsanlage vor Ort vorhanden ist, kommen neben dieser noch eine ausreichend dimensionierte Drucklufterzeugungsanlage und vorteilhafterweise ein Stickstoff-Sammelbereich hinzu, der die Stickstoff-haltige Abluft aufnimmt und der Drucklufterzeugungseinheit als Zuluft zur Verfügung steht.

Zumindest ergeben sich aber Synergieeffekte in Bezug auf die Konservierung anderer Teile des Wasserdampfkreislaufes. Diesen Einsparungen sind zwar die betrieblichen Kosten für den Stickstoff-Verbrauch und dabei insbesondere für die Drucklufterzeugung gegenzurechnen. Diese sind aber vergleichsweise niedrig.

Weitere Synergieeffekte ergeben sich, falls eine Werksluftanlage installiert ist, in Bezug auf das zur Stickstoffgewinnung vor Ort erforderliche Druckluftsystem.

Darüber hinaus ergeben sich Brennstoffeinsparungen durch deutlich schnellere Kaltstarts, da die Wartezeit auf chemische Dampfreinheit im Prinzip entfallen kann. Voraussetzung hierfür ist allerdings, dass auch andere Teile des WasserDampfkreislaufes hinreichend konserviert und gegen das Eindringen von Umgebungsluft ausgestattet und entsprechend betrieben wurden.

Im Vergleich zu einer Anlage, die mit einem fossil befeuerten Hilfskessel betrieben wird, würde auch eine bei der Genehmigung zu berücksichtigende Emissionsquelle entfallen.

Die Erfindung wird beispielhaft anhand der Zeichnungen näher erläutert. Es zeigen schematisch und nicht maßstäblich:
Figur 1 eine Kraftwerksanlage nach der Erfindung und
Figur 2 Ablauf eines Verfahrens zur Konservierung einer Kraftwerksanlage.

Die Figur 1 zeigt schematisch und beispielhaft eine Kraftwerksanlage 1 umfassend eine Dampfturbine 2 mit einer Welle 3, einen der Dampfturbine 2 in Dampfströmungsrichtung nachgeschalteten Kondensator 4 und eine dem Kondensator 4 nachgeschaltete Vakuumpumpe 5. Zum Abdichten der Welle 3 kommt üblicherweise ein Dichtdampfsystem 6 mit einer in die Wellendichtungen 7 mündenden Dichtdampfversorgungsleitung 8 zum Einsatz. Die Wellendichtungen 7 umfassen Sperrdampfkammern 12 und Wrasendampfkammern 13. Die vom Hilfsdampferzeuger 19 kommende Dichtdampfversorgungsleitung 8 mündet in die Sperrdampfkammern 12. Zur Überhitzung des Hilfsdampfes bzw. Dichtdampfes ist in die Dichtdampfversorgungsleitung 8 ein elektrischer Überhitzer 16 geschaltet. Innerhalb eines Wrasendampfsystems 18 sind die Wrasendampfkammern 13 mit einem Wrasendampf-Gebläse 14 verbunden, um in die Wellendichtungen 7 eindringende Luft und einen Teilmengenstrom des Dampfes aus den Sperrdampfkammern 12 abzusaugen. Der abgesaugte Wrasen wird einem Wrasendampf-Kondensator 15 zugeführt.

Nach der Erfindung mündet eine erste Stickstoffleitung 9 in den Kondensator 4. Eine zweite Stickstoffleitung 10 mündet stromauf des elektrischen Überhitzers 16 in die Dichtdampfversorgungsleitung 8. Ferner mündet eine von der Vakuumpumpe 5 abzweigende Rezirkulationsleitung 11 in die Dichtdampfversorgungsleitung 8. Die rezirkulierte Stickstoffmenge kann über ein Ventil 40 in der Rezirkulationsleitung 11 eingestellt werden. Eine Druckregelung der Vakuumpumpe 5 kann auch über Ventil 41 oder in Kombination der beiden Ventile 40 und 41 erfolgen. Die Stickstoffversorgung erfolgt im Ausführungsbeispiel der Figur 1 über einen Stickstoffgenerator sowie ein Stickstofflager 20. Da die Vakuumpumpe 5 im Hinblick auf den geförderten Volumenstrom erwartungsgemäß nicht für die Rezirkulation von Stickstoff für die Konservierung ausgelegt ist und für diesen Zweck tendenziell überdimensioniert ist, zeigt Figur 1 zwei weitere Maßnahmen, mit denen ein Betrieb mit der Vakuumpumpe 5 trotzdem sinnvoll möglich ist. Zum Einen kann über die Rückführungsleitung 42 mit Ventil 43 zu viel gepumpter Stickstoff an den Eingang der Vakuumpumpe 5 rückgeführt werden, zum Anderen kann über Leitung 44 mit Verdichter 45 Stickstoff direkt in das Stickstofflager 20 gefördert werden.

Im erfindungsgemäßen Verfahren zur Konservierung einer Kraftwerksanlage 1 wird entsprechend Figur 2 beim Abfahren der Dampfturbine 2 in einen konservierten Zustand Stickstoff stromauf eines elektrischen Überhitzers 16 in die Dichtdampfversorgungsleitung 8 des Dichtdampfsystems 6 und in den Kondensator 4 eingeleitet 21. Solange die Dampfturbine 2 noch mit dem Netz synchronisiert ist, darf der Kondensatordruck um Ventilationsprobleme an der Dampfturbine 2 zu vermeiden durch Stickstoffzufuhr nur begrenzt angehoben werden. Wie beim Abfahren so auch beim Anfahren der Dampfturbine 2 kann dabei zeitweise Stickstoff gemeinsam mit Dampf in die Dichtdampfversorgungsleitung 8 eingespeist werden 22, insbesondere aber erst dann, wenn das Vakuum gebrochen werden kann. Erst nach Trennung vom Netz und Erreichen der Turndrehzahl wird die Vakuumpumpe 5 abgeschaltet 23. Eine entsprechende kondensatorseitige Absperrung an der Luftabsaugung des Kondensators wird geschlossen. Der Vakuumbrecher wird nicht benutzt (er kann ggf. ganz entfallen, falls er durch eine ausreichend groß dimensionierte Stickstoffeinspeisung am Kondensator ersetzt wird). Anschließend wird über die Stickstoffzufuhr der Druck im Kondensator 4 / in der Dampfturbine 2 auf Überdruck angehoben 24.

Im Dichtdampfsystem wird während des Stickstoff-Füllvorganges (dieser kann bereits langsam während des Abfahrens der Kraftwerksanlage beginnen, d.h. Dampfturbosatz ist noch mit dem Netz synchronisiert) immer ein Überdruck gewahrt 25 (entweder durch Stickstoff-Einspeisung, herkömmliche Dichtdampfversorgung aus dem Kessel oder einer Kombination aus beiden), sodass keine Umgebungsluft über diesen Weg eindringen kann. Damit soll sichergestellt werden, dass die Anlage aus chemischer Sicht immer schnellstartbereit ist (kein Warten auf Dampfreinheit) und Korrosion auch bei gefülltem Kondensatsammelbehälter im Bereich von Dampfturbine und Kondensator unterbleibt.

Nach dem vollständigen Abfahren der Dampfturbine 2 und nach Erreichen eines Stickstoff-Überdrucks in der Dampfturbine 2 und im Kondensator 4 wird die Stickstoffversorgung des Dichtdampfsystems 6 während der Konservierungsphase außer Betrieb genommen 26. Das Wrasendampfsystem 18 ist zumindest zeitweise während einer gezielten Stickstoffbefüllung des Kondensators und der Dampfturbine in Betrieb.

Mit Stickstoff angereicherte Abluft aus den Wrasendampfkammern 13 kann verdichtet und einem Stickstoffgenerator 17 als Eingangsluft zu Verfügung gestellt werden 28. Für die Konservierung während des Abfahrens und während des Stillstandes der Dampfturbine 2 wird eine vergleichsweise kleine, hochreine erste Stickstoffmenge benötigt 29.

Eine Warmhaltung oder Aufwärmung der Dampfturbine 2 wird durch Aufwärmung des Stickstoffs über einen in der Dichtdampfversorungsleitung 8 angeordneten elektrischen Überhitzer 16 unterstützt 30.

Vor einer erwartbaren Temperaturänderung in der Dampfturbine 2 oder im Kondensator 4 wird ein Stickstoffdruck in der Dampfturbine 2 oder im Kondensator 4 erhöht 31.

Beim Anfahren der Kraftwerksanlage 1, insbesondere während der Kondensator-Evakuierung, wird zur Sperrung der Dampfturbinenwellendichtung, kontinuierlich Stickstoff über das Dichtdampfsystem 6 nachgespeist 32, solange kein ausreichender Dichtdampf vorliegt.

Beim Anfahren der Dampfturbine 2 wird die Vakuumpumpe 5 wieder in Betrieb genommen 33. Insbesondere wird über die Vakuumpumpen ein für das Öffnen der Dampfumleitstationen bzw. Startfreigabe der Gasturbine ausreichendes Vakuum gezogen. Stickstoff wird über eine entsprechende Abluftleitung an den Vakuumpumpen über Dach abgeblasen 34 oder, im Falle der Stickstoffgewinnung vor Ort (z.B. mittels Druckwechsel-Adsorption), einem speziellen Zuluftbereich an einer Drucklufterzeugungsanlage zur Stickstoff-Gewinnung zugeführt 35. Damit ist es sinnvoll, das stark Stickstoff-haltige Abgas aus dem Wrasendampfsystem 18 bzw. der Abluft aus der Vakuumpumpe 5 wieder zu verdichten und dem Stickstoffgenerator 17 als Eingangsdruckluft zur Verfügung zu stellen. Auf diese Weise lässt sich die Stickstoffgewinnungsanlage wie auch die dafür nötige "Druckluftmenge" stark verkleinern.

Der benötigte Stickstoff kann entweder über einen extern zu füllenden Speicher (z.B. Flaschenbatterie) erfolgen oder Stickstoff wird vor Ort gewonnen (z.B. mittels Druckwechsel Adsorption) und ggf. in einem Speicher bereitgehalten. Die Dimensionierung des Speichers und/oder der Stickstoffgewinnungsanlage muss ausreichend sein, um mindestens die Befüllung von Dampfturbine/Kondensator und die anschließende Druckhaltung sicherzustellen. Darüber hinaus muss auch das Wiederanfahrkonzept berücksichtigt werden, d.h., es muss berücksichtigt werden, ab wann die Stickstoff-Nachspeisung durch herkömmlichen Dichtdampf wieder ersetzt werden kann. Falls keine Stickstoffgewinnung vor Ort erfolgt, muss auch die Lieferlogistik bei der Speicherdimensionierung berücksichtigt werden.

Um den Stickstoffbedarf zu begrenzen, wird beim Anfahren zumindest zeitweise an der Abluft der Vakuumpumpe 5 Stickstoff abgezweigt und dem Dichtdampfsystem 6 zugeführt 36. Der Stickstoff wird natürlich nicht sofort, sondern erst nach einer gewissen Betriebszeit in das Dichtdampfsystem 6 rezirkuliert, und zwar dann, wenn Luft in einer Rezirkulationsleitung 11 vom Kondensator 4 zum Dichtdampfsystem 6 ausgetrieben wurde und nachdem ein ausreichender Unterdruck im Kondensator 4 erreicht wurde, der ein Öffnen von Dampfumleitstationen erlaubt. Dies wird durch entsprechende Absperreinrichtungen sichergestellt.

Im Falle der Stickstoffgewinnung vor Ort lässt sich durch Variation des Stickstoffreinheitsgrades die Kapazität einer gegebenen Stickstoffanlage variieren. Wie bereits oben beschrieben ist die Bereitstellung einer kleineren, aber hochreinen Stickstoffmenge für die Konservierung erforderlich. Diese wird während des Abfahrens und des Stillstandes benötigt und resultiert aus den vergleichsweise niedrigen Stickstoff-Verlusten über das Wrasendampfsystem, da der Stickstoffüberdruck in Dampfturbine/Kondensator zu Konservierungszwecken sehr niedrig gehalten wird. Es könnte nun eine Stickstoffproduktion von "hochrein" im Konservierungsfall für das Anfahren umgestellt werden, so dass eine im Vergleich dazu größere, unreinere zweite Stickstoffmenge bereitgestellt wird 37. Die Bereitstellung einer größeren unreineren Stickstoffmenge für das Anfahren ist im Hinblick auf die Menge nötig und im Hinblick auf die Reinheit ausreichend. Stickstoff muss nämlich mit einem höheren Druck im Dichtdampfsystem 6 bereitgestellt werden, wodurch die Stickstoff-Verluste über das Wrasendampfsystem 18 zunehmen. Andererseits ist die erhöhte Unreinheit aufgrund der Kürze des Anfahrvorganges kein Problem, darüber hinaus wird auch hochreiner Stickstoff über die Vakuumpumpe 5 rezirkuliert.

Im Hinblick auf Betriebssicherheit ist zu beachten, dass das Wrasendampfsystem 18 (insbesondere die Ventilatoren zur Absaugung) während der gesamten Zeit (auch während der ggf. länger dauernden Stillstandskonservierung) in Betrieb bleibt und den, ansonsten über die Wellendichtungen 7 in das Maschinenhaus entweichenden Stickstoff über eine entsprechende Rohrleitung über Dach abführt bzw. einem besonderen (entsprechend gut abgeschirmten) Zuluftbereich an einer ggf. zusätzlichen, nur für die Komprimierung der Stickstoff-haltigen Abluft vorgesehenen, Drucklufterzeugungsanlage zu. Die vorhandene Maschinenhauslüftung sorgt als weitere Sicherheit dafür, dass etwaige Stickstoffansammlungen (z.B. bei Fehlfunktion der Absaugeventilatoren am Wrasendampfsystem 18), welche eine für Menschen hinreichende Sauerstoffzufuhr unterbinden könnten, gar nicht erst entstehen können. Als weitere Sicherheit können entsprechende Alarmanlagen, welche anzeigen, dass das Wrasendampfsystem 18 und/oder die Gebäudelüftung ausgefallen sind und außerdem entsprechende Gasdetektoren angewandt werden, welche entweder eine hohe Stickstoffkonzentration oder eine niedrige Sauerstoffkonzentration detektieren und entsprechend deutlich anzeigen. Dazu können ortsfeste oder auch vom einzelnen Mitarbeiter zutragende Gasdetektoren verwendet werden. Damit sind ggf. auftretende Probleme in Bezug auf Personensicherheit sehr gut beherrschbar. Insgesamt ist auch festzuhalten, dass der gasförmig abgegebene molekulare Stickstoff an sich ungiftig und als Hauptbestandteil der Luft auch keine umweltrelevante Emission ist.

## Patentansprüche

1. Kraftwerksanlage (1) umfassend eine Dampfturbine (2) mit einer Welle (3), einen der Dampfturbine (2) in Dampfströmungsrichtung nachgeschalteten Kondensator (4), wobei in den Kondensator (4) eine erste Stickstoffleitung (9) mündet, **dadurch gekennzeichnet, dass** dem Kondensator (4) eine Vakuumpumpe (5) nachgeschaltet ist , ein Dichtdampfsystem (6) mit Wellendichtungen (7) und eine in die Wellendichtungen (7) mündende Dichtdampfversorgungsleitung (8) vorgesehen sind und in die Dichtdampfversorgungsleitung (8) eine zweite Stickstoffleitung (10) sowie eine von der Vakuumpumpe (5) abzweigende Rezirkulationsleitung (11) münden.

2. Kraftwerksanlage (1) nach Anspruch 1, wobei die Wellendichtungen (7) Sperrdampfkammern (12) und Wrasendampfkammern (13) umfassen, wobei die Dichtdampfversorgungsleitung (8) in die Sperrdampfkammern (12) mündet und die Wrasendampfkammern (13) mit einem Wrasendampf-Gebläse (14) verbunden sind, um in die Wellendichtungen (7) eindringende Luft und einen Teilmengenstrom des Dampfes aus den Sperrdampfkammern (12) abzusaugen und einem Wrasendampf-Kondensator (15) zuzuführen.

3. Kraftwerksanlage (1) nach einem der Ansprüche 1 oder 2, wobei ein elektrischer Überhitzer (16) in die Dichtdampfversorgungsleitung (8) geschaltet ist und die erste Stickstoffleitung (9) stromauf des elektrischen Überhitzers (16) in die Dichtdampfversorgungsleitung (8) mündet.

4. Verfahren zur Konservierung einer Kraftwerksanlage (1) umfassend eine Dampfturbine (2), einen der Dampfturbine (2) nachgeschalteten Kondensator (4), eine dem Kondensator (4) nachgeschaltete Vakuumpumpe (5) und ein Dichtdampfsystem (6), wobei beim Abfahren der Dampfturbine (2) in einen konservierten Zustand Stickstoff in das Dichtdampfsystem (6) und in den Kondensator (4) eingeleitet wird, und die Dampfturbine (2) und der Kondensator (4) auf Stickstoff-Überdruck gebracht werden und die Vakuumpumpe (5) abgeschaltet wird, wobei beim Anfahren der Dampfturbine (2) die Vakuumpumpe (5) wieder in Betrieb genommen wird und zumindest zeitweise an der Abluft der Vakuumpumpe (5) Stickstoff abgezweigt und dem Dichtdampfsystem (6) zugeführt wird.

5. Verfahren nach Anspruch 4, wobei Stickstoff stromauf eines elektrischen Überhitzers (16) in eine Dichtdampfversorgungsleitung (8) des Dichtdampfsystems (6) eingeleitet wird.

6. Verfahren nach einem der Ansprüche 4 oder 5, wobei beim Abfahren der Kraftwerkanlage (1) Stickstoff gemeinsam mit Dampf in die Dichtdampfversorgungsleitung (8) eingespeist wird, sobald das Vakuum gebrochen werden kann.

7. Verfahren nach einem der Ansprüche 4 bis 6, wobei nach dem Abfahren der Dampfturbine (2) nach Erreichen eines Stickstoff-Überdrucks in der Dampfturbine (2) und im Kondensator (4) die Stickstoffversorgung des Dichtdampfsystems (6) während der Konservierungsphase außer Betrieb genommen wird.

8. Verfahren nach einem der Ansprüche 4 bis 7, wobei vor einer erwartbaren Temperaturänderung in der Dampfturbine (2) oder im Kondensator (4) ein Stickstoffdruck in der Dampfturbine (2) oder im Kondensator (4) erhöht wird.

9. Verfahren nach einem der Ansprüche 4 bis 8, wobei beim Anfahren der Kraftwerksanlage (1), solange kein ausreichender Dichtdampf vorliegt, kontinuierlich Stickstoff über das Dichtdampfsystem (6) nachgespeist wird.

10. Verfahren nach einem der Ansprüche 4 bis 9, wobei zum Anfahren der Kraftwerksanlage (1) Stickstoff vom Kondensator (4) in das Dichtdampfsystem (6) rezirkuliert wird, nachdem Luft in einer Rezirkulationsleitung (11) vom Kondensator (4) zum Dichtdampfsystem (6) ausgetrieben wurde und nachdem ein ausreichender Unterdruck im Kondensator (4) erreicht wurde, der ein Öffnen von Dampfumleitstationen erlaubt.

11. Verfahren nach einem der Ansprüche 4 bis 10, bei dem eine Warmhaltung oder Aufwärmung der Dampfturbine (2) durch Aufwärmung des Stickstoffs über einen in der Dichtdampfversorungsleitung (8) angeordneten elektrischen Überhitzer (16) unterstützt wird.

12. Verfahren nach einem der Ansprüche 4 bis 11, bei dem mit Stickstoff angereicherte Abluft aus den Wrasendampfkammern (13) verdichtet und einem Stickstoffgenerator (17) als Eingangsluft zu Verfügung gestellt wird.

13. Verfahren nach einem der Ansprüche 4 bis 12, bei dem für die Konservierung während des Abfahrens und während des Stillstandes der Dampfturbine (2) eine vergleichsweise kleine, hochreine erste Stickstoffmenge und für das Anfahren eine im Vergleich dazu größere, unreinere zweite Stickstoffmenge pro Zeit bereitgestellt wird.

14. Verfahren nach einem der Ansprüche 4 bis 13, bei dem ein Wrasendampfsystem (18) zumindest zeitweise während einer gezielten Stickstoffbefüllung des Kondensators (4) und der Dampfturbine (2) in Betrieb ist.

## Claims

1. Power plant (1) comprising a steam turbine (2) with a shaft (3), a condenser (4) connected downstream of the steam turbine (2) in the direction of steam flow, wherein a first nitrogen line (9) leads into the condenser (4), **characterized in that** a vacuum pump (5) is connected downstream of the condenser (4), a compressed steam system (6) with shaft seals (7) and a compressed steam supply line (8) leading into the shaft seals (7) are provided and a second nitrogen line (10) and a recirculation line (11) branching off from the vacuum pump (5) lead into the compressed steam supply line (8).

2. Power plant (1) according to Claim 1, wherein the shaft seals (7) comprise sealing steam chambers (12) and exhaust steam chambers (13), wherein the compressed steam supply line (8) leads into the sealing steam chambers (12) and the exhaust steam chambers (13) are connected with an exhaust steam fan (14) for drawing off air penetrating into the shaft seals (7) and a sub-stream of the steam from the sealing steam chambers (12) and feeding them to an exhaust steam condenser (15).

3. Power plant (1) according to one of Claims 1 or 2, wherein an electrical superheater (16) is connected into the compressed steam supply line (8) and the first nitrogen line (9) leads into the compressed steam supply line (8) upstream of the electrical superheater (16).

4. Method for preserving a power plant (1) comprising a steam turbine (2), a condenser (4) connected downstream of the steam turbine (2), a vacuum pump (5) connected downstream of the condenser (4) and a compressed steam system (6), wherein on shutdown of the steam turbine (2) into a preserved state nitrogen is fed into the compressed steam system (6) and into the condenser (4), and the steam turbine (2) and the condenser (4) are brought to nitrogen overpressure and the vacuum pump (5) is switched off, wherein on start-up of the steam turbine (2) the vacuum pump (5) is brought back into operation and nitrogen is branched off at least for a time at the exhaust air of the vacuum pump (5) and fed to the compressed steam system (6).

5. Method according to Claim 4, wherein nitrogen is fed into a compressed steam supply line (8) of the compressed steam system (6) upstream of an electrical superheater (16).

6. Method according to one of Claims 4 or 5, wherein on shutdown of the power plant (1) nitrogen is fed jointly with steam into the compressed steam supply line (8) as soon as it is possible to break the vacuum.

7. Method according to one of Claims 4 to 6, wherein, after shutdown of the steam turbine (2), once a nitrogen overpressure has been reached in the steam turbine (2) and in the condenser (4), the nitrogen supply of the compressed steam system (6) is taken out of operation during the preservation phase.

8. Method according to one of Claims 4 to 7, wherein a nitrogen pressure is increased in the steam turbine (2) or in the condenser (4) prior to an expected temperature change in the steam turbine (2) or in the condenser (4).

9. Method according to one of Claims 4 to 8, wherein, on start-up of the power plant (1), as long as sufficient compressed steam is not present, nitrogen is backfed continuously via the compressed steam system (6).

10. Method according to one of Claims 4 to 9, wherein nitrogen from the condenser (4) is recirculated into the compressed steam system (6) for start-up of the power plant (1), once air in a recirculation line (11) from the condenser (4) to the compressed steam system (6) has been expelled and once a sufficiently reduced pressure has been achieved in the condenser (4) to allow steam diverting stations to be opened.

11. Method according to one of Claims 4 to 10, in which keeping warm or heating of the steam turbine (2) is assisted by heating of the nitrogen via an electrical superheater (16) arranged in the compressed steam supply line (8).

12. Method according to one of Claims 4 to 11, in which nitrogen-enriched exhaust air from the exhaust steam chambers (13) is compressed and made available as input air to a nitrogen generator (17).

13. Method according to one of Claims 4 to 12, in which a comparatively small, first quantity of high purity nitrogen is provided for preservation during the shutdown procedure for the steam turbine (2) and while it is out of service and a comparatively larger, second quantity of less pure nitrogen is provided per unit time for start-up.

14. Method according to one of Claims 4 to 13, in which an exhaust steam system (18) is in operation at least for a time during deliberate filling of the condenser (4) and the steam turbine (2) with nitrogen.

## Revendications

1. Centrale (1) électrique comprenant une turbine (2) à vapeur ayant un arbre (3), un condenseur (2) monté en aval dans le sens de passage de la vapeur de la turbine (2) à vapeur, un premier conduit (9) pour de l'azote débouchant dans le condenseur (4),
**caractérisée en ce que**
une pompe (5) à vide est montée en aval du condenseur (4), il est prévu un système (6) à vapeur d'étanchéité, ayant des étanchéités (7) d'arbre, et un conduit (8) d'alimentation en vapeur d'étanchéité, débouchant dans les étanchéités (7) d'arbre, et dans le conduit (8) d'alimentation en vapeur d'étanchéité débouchent un deuxième conduit (10) pour de l'azote, ainsi qu'un conduit (11) de recirculation en dérivation de la pompe (5) à vide.

2. Centrale (1) électrique suivant la revendication 1, dans laquelle les étanchéités (7) d'arbre comprennent des chambres (12) à vapeur d'arrêt et des chambres (13) à vapeur de buée, le conduit (8) d'alimentation en vapeur d'étanchéité débouchant dans les chambres (12) à vapeur d'arrêt et les chambres (13) à vapeur de buée communiquant avec une soufflante de vapeur de buée, afin d'aspirer de l'air, pénétrant dans les étanchéités (7) d'arbre, et un courant partiel de la vapeur des chambres (12) de vapeur d'arrêt et de les envoyer à un condenseur (15) de vapeur de buée.

3. Centrale (1) électrique suivant l'une des revendications 1 ou 2, dans laquelle un surchauffeur (16) électrique est monté dans le conduit (8) d'alimentation en vapeur d'étanchéité et le premier conduit (9) pour de l'azote débouche en amont du surchauffeur (16) électrique dans le conduit (8) d'alimentation en vapeur d'étanchéité.

4. Procédé de préservation d'une centrale (1) électrique comprenant une turbine (2) à vapeur, un condenseur (4) monté en aval de la turbine (2) à vapeur, une pompe (5) à vide montée en aval du condenseur (4) et un système (6) à vapeur d'étanchéité, dans lequel, à la mise à l'arrêt de la turbine (2) à vapeur, dans un état à préserver, on envoie de l'azote dans le système (6) à vapeur d'étanchéité et dans le condenseur (4) et on met en surpression d'azote la turbine (2) à vapeur et le condenseur (4) et on arrête la pompe (5) à vide,
dans lequel,
au démarrage de la turbine (2) à vapeur, on remet en fonctionnement la pompe (5) à vide et, au moins de temps à autre, on sépare de l'azote de l'air refoulé de la pompe (5) à vide et on l'envoie au système (6) à vapeur d'étanchéité.

5. Procédé suivant la revendication 4, dans lequel on envoie de l'azote en amont d'un surchauffeur (16) électrique dans un conduit (8) d'alimentation en vapeur d'étanchéité du système (6) à vapeur d'étanchéité.

6. Procédé suivant l'une des revendications 4 ou 5, dans lequel, à l'arrêt de la centrale (1) électrique, on injecte de l'azote en commun avec de la vapeur dans le conduit (8) d'alimentation en vapeur d'étanchéité, dès qu'on peut casser le vide.

7. Procédé suivant l'une des revendications 4 à 6, dans lequel, après l'arrêt de la turbine (2) à vapeur, après avoir obtenu une surpression d'azote dans la turbine (2) à vapeur et dans le condenseur (4), on met hors de fonctionnement l'alimentation en azote du système (6) à vapeur d'étanchéité pendant la phase de préservation.

8. Procédé suivant l'une des revendications 4 à 7, dans lequel avant une variation de température qui peut être escomptée dans la turbine (2) à vapeur ou dans le condenseur (4), on élève la pression d'azote dans la turbine (2) à vapeur ou dans le condenseur (4).

9. Procédé suivant l'une des revendications 4 à 8, dans lequel, au démarrage de la centrale (1) électrique, tant qu'il n'y a pas suffisamment de vapeur d'étanchéité, on injecte de l'azote en continu par le système (6) à vapeur d'étanchéité.

10. Procédé suivant l'une des revendications 4 à 9, dans lequel, pour le démarrage de la centrale (1) électrique, on fait recirculer de l'azote du condenseur (4) au système (6) à vapeur d'étanchéité, après que de l'air a été extrait dans un conduit (11) de recirculation du condenseur (4) au système (6) à vapeur d'étanchéité et après qu'a été atteinte, dans le condenseur (4), une dépression suffisante, qui permet une ouverture de postes de déviation de vapeur.

11. Procédé suivant l'une des revendications 4 à 10, dans lequel on vient à l'appui d'une conservation de la chaleur ou d'un réchauffement de la turbine (2) à vapeur, en réchauffant l'azote par un surchauffeur (16) électrique monté dans le conduit (8) d'alimentation en vapeur d'étanchéité.

12. Procédé suivant l'une des revendications 4 à 11, dans lequel on comprime de l'air enrichi en azote, sortant des chambres (13) de vapeur de buée et on le met à disposition comme air d'entrée d'un générateur (17) d'azote.

13. Procédé suivant l'une des revendications 4 à 12, dans lequel, pour la préservation pendant la mise à l'arrêt et pendant l'arrêt de la turbine (2) à vapeur, on met à disposition par unité de temps une première quantité d'azote très pure relativement petite et pour le démarrage une deuxième quantité d'azote non pure relativement grande.

14. Procédé suivant l'une des revendications 4 à 13, dans lequel un système (18) à vapeur de buée est en fonctionnement au moins de temps à autre pendant que l'on remplit d'azote de manière ciblée le condenseur (4) et la turbine (2) à vapeur.
